# EUROPÄISCHE PATENTANMELDUNG

(11) **EP 2 062 559 A1**
(43) Veröffentlichungstag der Anmeldung: **27.05.2009**
(21) Anmeldenummer: 07022512.3
(22) Anmeldetag: 20.11.2007
(51) Int. Cl.: A61H 3/04, A61G 5/10

(54) **Gehhilfe mit Kommunikationseinheit**

(71) Anmelder: Kaspar, Gerd, 40625 Düsseldorf (DE)
(72) Erfinder: Kaspar, Gerd, 40625 Düsseldorf (DE)
(74) Vertreter: Hohgardt, Martin

(57) **Zusammenfassung**

Vorrichtung (1) zur Unterstützung bei der Fortbewegung von gehbehinderten Personen, wobei die Vorrichtung Räder (2) und einen Rahmen (3) aufweist, wobei die Vorrichtung eine Kommunikationseinheit (4) zum Senden eines Notrufes enthält.

## Beschreibung

Die vorliegende Erfindung betrifft eine Gehhilfe mit einer Kommunikationseinheit, insbesondere einen Rollator mit einem Notfallsystem.

Seitdem die ersten Mobiltelefone auf den Markt gekommen sind, war es da Bestreben der Entwickler die Mobiltelefone immer kleiner auszugestalten und immer mehr Funktionen in ihnen zu vereinen. Diese Mobiltelefone sind aber nur für jüngere Menschen geeignet, die Spaß daran haben sich mit den immer wieder neuen Funktionen auseinander zu setzen und die über eine Sehkraft und eine Feinmotorik verfügen, die ihnen das Bedienen dieser kleinen Geräte ermöglicht.

Gerade aber auch für ältere Menschen können Mobiltelefone oder entsprechende Kommunikationseinheiten hilfreich sein. Die kleine Größe dieser Geräte und die Notwendigkeit an diese Geräte zu denken, führen aber häufig dazu, dass die Geräte selbst dann von den älteren Menschen nicht genutzt werden, wenn sie vorhanden sind.

Die Aufgabe der vorliegenden Erfindung ist es deshalb eine Kommunikationseinheit bereits zu stellen, die insbesondere für ältere Menschen geeignet ist.

Diese Aufgabe wird durch die Vorrichtung gemäß Anspruch 1 gelöst. Bevorzugte Ausführungsformen sind in den Unteransprüchen beschrieben. Erfindungsgemäß wird eine Vorrichtung zur Unterstützung bei der Fortbewegung von gehbehinderten Personen bereitgestellt, wobei die Vorrichtung Räder und einen Rahmen aufweist. Außerdem enthält die Vorrichtung eine Kommunikationseinheit zum Senden eines Notrufes.

Durch die Verbindung der Vorrichtung zur Unterstützung bei der Fortbewegung von gehbehinderten Personen, die im Folgenden auch als Gehhilfe bezeichnet wird, mit der Kommunikationseinheit, kann erstmals sichergestellt werden, dass die Kommunikationseinheit den Bedürfnissen von älteren Menschen gerecht wird. Zunächst einmal wird durch die Verbindung von der Gehhilfe und Kommunikationseinheit sichergestellt, dass der Benutzer die Kommunikationseinheit immer in seiner Nähe hat. Wann immer der Benutzer sich im Haus oder außerhalb des Hauses bewegt, wird er die Gehhilfe nutzen und somit automatisch auch das Kommunikationsgerät mitnehmen. Außerdem verhindert die Verbindung mit der Gehhilfe, dass die Kommunikationseinheit verloren geht oder gesucht werden muss.

Die Verbindung mit der Gehhilfe hat aber auch noch weitere Vorteile. So kann die Kommunikationseinheit für die Gehhilfe wesentlich größer gebaut werden, als übliche Kommunikationseinheiten, da sie nicht in irgendwelche Taschen passen müssen. Dadurch können die Bedienelemente auch entsprechend groß ausgestaltet werden.

Im Rahmen der vorliegenden Erfindung ist eine Kommunikationseinheit jegliche Einheit, mit der der Benutzer auf irgendeine Weise kommunizieren kann. Erfindungsgemäß ist diese Kommunikationseinheit geeignet einen Notruf abzusenden. Dieser Notruf wird vorzugsweise über eine drahtlose Verbindung gesendet. Bevorzugte Ausführungsformen für die drahtlose Verbindung sind ein Mobiltelefonnetz, ein Telefonnetz für schnurlose Telefone oder ein drahtloses Datennetzwerk.

Vorzugsweise ist die Kommunikationseinheit außerdem geeignet, die Position der Vorrichtung zu bestimmen. Hierfür kann die Kommunikationseinheit beispielsweise bekannte Satellitennavigationssysteme, die oben erläuterte drahtlose Verbindung oder eine Kombination davon verwenden. Die derart bestimmte Position kann dann zusammen mit dem Notruf über die Kommunikationseinheit gesendet werden.

Die Kommunikationseinheit weist vorzugsweise auch eine Anzeige auf. Hierbei kann es sich beispielsweise um eine einfache Anzeige oder um eine Anzeige mit Touchscreen handeln, die somit dann auch zumindest teilweise die Funktion der Bedienelemente übernehmen kann.

Im Rahmen der Erfindung kann die Gehhilfe verschiedene Formen aufweisen. Gemäß einer bevorzugten Ausführungsform handelt es sich bei der Gehhilfe um einen sogenannten Rollator. Der Rollator weist einen Rahmen und mehrere daran befestigte Räder auf. Außerdem verfügen Rollator im Allgemeinen über zwei Griffe, an den sich der Benutzer des Rollators beim Gehen festhalten kann. Bekannte Rollatoren haben außerdem Bremsen, einen Korb und einen ausklappbaren Sitz.

Die Kommunikationseinheit wird vorzugsweise zwischen den beiden Griffen des Rollators angeordnet, so dass der Benutzer die Kommunikationseinheit einfach bedienen und die Anzeige der Kommunikationseinheit einfach betrachten kann.

In einer alternativen Ausführungsform handelt es sich bei der Gehhilfe um einen Rollstuhl.

Weitere Vorteile und Merkmale der Erfindung sind der nachfolgenden detaillierten Beschreibung zu entnehmen, in welcher die Erfindung detaillierter und in Bezug auf das in den beigefügten Zeichnungen dargestellte Ausführungsbeispiel beschrieben wird.

In den Zeichnungen zeigt:
- Fig. 1: eine Seitenansicht einer bevorzugten Ausführungsform der vorliegenden Erfindung;
- Fig. 2: eine Draufsicht auf die in Figur 1 dargestellte bevorzugte Ausführungsform der vorliegenden Erfindung; und
- Fig. 3: eine Rückansicht auf die in den Figuren 1 und 2 dargestellte bevorzugte Ausführungsform der vorliegenden Erfindung.

Die Figuren 1 bis 3 zeigen eine bevorzugte Ausführungsform der erfindungsgemäßen Vorrichtung 1. Die Gehhilfe ist in diesem Fall ein Rollator. Der Rollator verfügt über Räder 2 und über einen Rahmen 3. Außerdem verfügt der Rollator über eine Kommunikationseinheit 4. Die Kommunikationseinheit 4 ist, wie es in den Figuren 1 und 3 zu sehen ist, in diesem Ausführungsbeispiel zwischen den Griffen des Rollators angeordnet.

Darüber hinaus kann der Rollator noch weitere Merkmale aufweisen. Wie in den Figuren 1 bis 3 zu sehen, kann der Rollator beispielsweise noch einen Korb 5 aufweisen. Darüber hinaus kann der Rollator noch über einen ausklappbaren Sitz verfügen 6.

Die Kommunikationseinheit 4 ist geeignet einen Notruf abzusenden. In der hier beschriebenen bevorzugten Ausführungsform weist die Kommunikationseinheit 4 hierfür eine Sendeeinheit auf, mit der Nachrichten über eine drahtlose Verbindung gesendet werden können. Ein Beispiel für eine derartige Sendeeinheit ist eine Einheit zur Kommunikation über ein Mobilfunknetz. Über das Mobilfunknetz können dann mit Hilfe der Kommunikationseinheit Nachrichten in den unterschiedlichsten Formaten übertragen werden. Außerdem können über dieses Netz auch Nachrichten mit Hilfe einer geeigneten Empfangseinheit empfangen werden. Die Sendeeinheit und die Empfangseinheit können auch durch eine kombinierte Sende- und Empfangseinheit realisiert werden.

Alternativ können die Sendeeinheit, die Empfangseinheit und/oder die Sende- und Empfangseinheit auch geeignet sein zu Kommunikation über ein Telefonnetz für schnurlose Telefone, über ein drahtloses Datennetzwerk, über andere drahtlose Verbindungen und über Kombinationen davon.

Die Kommunikationseinheit 4 verfügt vorzugsweise noch über Mittel, um die Position der Vorrichtung 1 festzustellen. Hierfür kann die Kommunikationseinheit 4 beispielsweise die drahtlose Verbindung nutzen. So ist es beispielsweise bekannt, den Standort eines Mobiltelefons auf der Grundlage der übermittelten und/oder empfangenen Signale zu bestimmen. Alternativ können hier auch die Signale von einem schnurlosen Telefonnetz, wie zum Beispiel DECT, oder eines drahtlosen Datennetzwerks, wie zum Beispiel WLAN, verwendet werden. Grundsätzlich kann aber die Positionsbestimmung auch mit Hilfe eines Satellitennavigationssystems durchgeführt werden.

Im Rahmen der vorliegenden Erfindung muss die Kommunikationseinheit nicht als eine einzelne Einheit ausgestaltet sein. So können zum Beispiel verschiedenen Komponenten der Kommunikationseinheit räumlich getrennt von einander angeordnet sein. Ein Beispiel für eine gegebenenfalls räumlich von der restlichen Kommunikationseinheit getrennte Einheit kann eine Antenneneinheit sein. Mit Hilfe dieser Antenneneinheit kann die Kommunikationseinheit über eine oder mehrere der drahtlosen Verbindungen kommunizieren. Diese Antenneneinheit kann an jedem zweckmäßigen Ort an und in der erfindungsgemäßen Vorrichtung angeordnet werden. Wenn die Antenneneinheit mehrere Antennen aufweist, beispielsweise um eine Kommunikation über mehrere Netze zu ermöglichen, oder um die Kommunikationsqualität zu erhöhen, können die Antennen der Antenneneinheit auch an räumlich getrennten Orten an und in der erfindungsgemäßen Vorrichtung angeordnet sein.

Ein weiteren Beispiel für räumlich getrennt angeordnete Komponenten der Kommunikationseinheit können Elemente der Stromversorgung für die Kommunikationseinheit sein. Wenn die Stromversorgung beispielsweise durch Batterien oder Akkus sichergestellt wird, kann es vorteilhaft sein diese an einem möglichst niedrigen Punkt der Gehhilfe anzuordnen. Dies ist insbesondere der Fall, wenn diese Komponenten relativ schwer sind, da dann durch die niedrige Anordnung sichergestellt wird, dass der Schwerpunkt der Gehhilfe relativ niedrig ist.

Die Kommunikationseinheit 4 verfügt vorzugsweise über eine Anzeige. In der in den Figuren 1 bis 3 gezeigten Ausfiihrungsform ist die Anzeige zwischen den Griffen der Gehhilfe angeordnet. Bei der Anzeige kann es sich um eine einfache Anzeige oder um eine Anzeige mit Touchscreen handeln. Mit Hilfe der Anzeige und/oder entsprechenden Bedienelementen kann der Benutzer die Kommunikationseinheit 4 bedienen und gegebenenfalls einen Notruf absenden. Vorzugsweise gibt es für die Absendung eines Notrufs eines separaten Notrufknopf.

Durch das Drücken des Notrufknopfs wird vorzugsweise eine Notfallnachricht zusammengestellt. Diese Nachricht enthält beispielsweise die Information, an welcher Gehhilfe der Notruf abgesendet wurde und wer der Besitzer bzw. Benutzer dieser Gehhilfe ist. Die Nachricht kann außerdem Informationen aus der Krankenakte des Benutzers enthalten. Zweckmäßig wäre beispielsweise ein Hinweis auf die Unverträglichkeit von bestimmten Medikamenten.

Wenn die Kommunikationseinheit auch geeignet ist die Position der Gehhilfe zu bestimmen, kann die Nachricht auch die derzeitige Position der Gehhilfe enthalten.

Nachdem Absenden des Notrufes kann die Kommunikationseinrichtung auch eine Sprachverbindung mit einer Notrufzentrale aufbauen. Hierdurch haben der Benutzer oder andere Personen in der Nähe der Gehhilfe die Möglichkeit der Notrufzentrale weitere Informationen über den Notfall mitzuteilen.

Die Verwendung der erfindungsgemäßen Gehhilfe kann insbesondere in größeren Anlagen, wie Krankenhäusern oder betreutem Wohnen vorteilhaft sein. Hier kann der Benutzer der Gehhilfe mit Hilfe der Gehhilfe überwacht und mit ihm kommuniziert werden. Dabei weist die Anlage vorzugsweise ein drahtloses Netz auf, welches die Positionsbestimmung innerhalb der Gebäude und gegebenenfalls im Bereich der Außenanlagen ermöglicht. An der Gehhilfe können Sensoren zur Messung des Pulses des Benutzers oder zur Messung des Blutdruckes des Benutzers angeordnet sein, die dem Personal der Anlage je nach Bedarf die benötigten Werte übermitteln.

Mit Hilfe der Kommunikationseinheit 4 können dem Benutzer auch viele Informationen weiter geleitet werden. Neben Erinnerungen an die einzunehmenden Medikamente, kann die Kommunikationseinheit den Benutzer über den derzeitigen Speiseplan informieren oder als Fernseher oder Radio dienen. Durch den Einbau in die Gehhilfe, ist es möglich, dass die Bedienelemente und die Anzeige der Kommunikationseinheit derart groß ausgebildet sind, dass auch ältere Menschen diese problemlos benutzen können.

## Patentansprüche

1. Vorrichtung (1) zur Unterstützung bei der Fortbewegung von gehbehinderten Personen, wobei die Vorrichtung Räder (2) und einen Rahmen (3) aufweist,
**dadurch gekennzeichnet, dass**
die Vorrichtung eine Kommunikationseinheit (4) zum Senden eines Notrufes enthält.

2. Vorrichtung (1) gemäß Anspruch 1, **dadurch gekennzeichnet, dass** die Kommunikationseinheit (4) geeignet ist, um den Notruf über eine drahtlose Verbindung zu senden.

3. Vorrichtung (1) gemäß Anspruch 2, **dadurch gekennzeichnet, dass** die Kommunikationseinheit (4) geeignet ist, das Mobiltelefonnetz für die drahtlose Verbindung zu nutzen.

4. Vorrichtung (1) gemäß einem der Ansprüche 2 oder 3, **dadurch gekennzeichnet, dass** die Kommunikationseinheit (4) geeignet ist, ein Telefonnetz für schnurlose Telefone für die drahtlose Verbindung zu nutzen.

5. Vorrichtung (1) gemäß einem der Ansprüche 2 bis 4, **dadurch gekennzeichnet, dass** die Kommunikationseinheit (4) geeignet ist, ein drahtloses Datennetzwerk für die drahtlose Verbindung zu nutzen.

6. Vorrichtung (1) gemäß einem der Ansprüche 1 bis 5, **dadurch gekennzeichnet, dass** die Kommunikationseinheit (4) geeignet ist die Position der Vorrichtung (1) zu bestimmen.

7. Vorrichtung (1) gemäß Anspruch 6, **dadurch gekennzeichnet, dass** die Kommunikationseinheit (4) geeignet ist die Position der Vorrichtung (1) mit Hilfe eines Satellitennavigationssystems zu bestimmen.

8. Vorrichtung (1) gemäß einem der Ansprüche 6 oder 7, **dadurch gekennzeichnet, dass** die Kommunikationseinheit (4) geeignet ist die Position der Vorrichtung (1) mit Hilfe einer drahtlosen Verbindung zu bestimmen.

9. Vorrichtung (1) gemäß einem der Ansprüche 1 bis 8, **dadurch gekennzeichnet, dass** die Kommunikationseinheit (4) eine Anzeige aufweist.

10. Vorrichtung (1) gemäß einem der Ansprüche 1 bis 9, **dadurch gekennzeichnet, dass** es sich bei der Vorrichtung (1) um einen Rollator handelt.

11. Vorrichtung (1) gemäß einem der Ansprüche 1 bis 9, **dadurch gekennzeichnet, dass** es sich bei der Vorrichtung (1) um einen Rollstuhl handelt.
